# EUROPÄISCHE PATENTSCHRIFT

(11) **EP 0 915 445 B1**
(45) Veröffentlichungstag und Bekanntmachung des Hinweises auf die Patenterteilung: **29.06.2005**
(21) Anmeldenummer: 98118423.7
(22) Anmeldetag: 29.09.1998
(51) Int. Cl.: G08G 1/01, G08G 1/127

(54) **System zur Ermittlung von Verkehrsinformationen**
System for transmitting traffic data
Système de transmission de données de circulation

(30) Priorität: 06.10.1997 DE 19744033
(43) Veröffentlichungstag der Anmeldung: 12.05.1999
(73) Patentinhaber: SIEMENS AKTIENGESELLSCHAFT, 80333 München (DE)
(72) Erfinder: Derenne, Wilhelm, 50997 Köln (DE)

(56) Entgegenhaltungen:
- WO-A-94/11839
- US-A- 4 311 876
- US-A- 5 131 020
- US-A- 5 317 311
- US-A- 5 539 645

## Beschreibung

Die Erfindung betrifft ein System zur Ermittlung von auf Straßenstrecken, insbesondere Autobahnen bezogene Verkehrsinformationen, nach dem Oberbegriff des Patentanspruches 1.

Im Stand der Technik ist es bekannt, an einzelnen Meßstellen Verkehrsflußinformationen zu erfassen, um daraus direkte Störinformationen abzuleiten oder Verkehrsentwicklungsprognosen für benachbarte Streckenabschnitte zu entwickeln. Es sind jeweils nur Einzellösungen bekannt.

Beispielsweise ist in der EP 0 256 483 A1 ein Verkehrsleit-und Informationssystem offenbart, welches unter Verwendung ortsfester Leitbaken und in Fahrzeugen angeordneten Sende- bzw. Empfangseinheiten Verkehrsflußinformationen ermittelt. Aus diesen Verkehrsflußinformationen werden insbesondere Störinformationen ermittelt, um Leitsignale zu schalten.

Aus der DE-P 44 08 547 ist ein Verfahren zur Verkehrserfassung und Verkehrssituationserkennung auf Autostraßen, vorzugsweise Autobahnen, bekannt. Zur Bildung von sogenannten Meßquerschnitten werden spurbezogene Meßstellen eingerichtet, die mit Verkehrssensoren, beispielsweise Induktionsschleifen, zur Kfz.-Detektion und mit einer Verkehrsdaten-VerarbeitungsEinrichtung versehen sind. Es werden regelmäßig Verkehrsdaten wie Kfz.-Geschwindigkeit, Verkehrsstärke und Verkehrsdichte ermittelt und daraus bestimmte Verkehrskenngrößen in einer Verkehrsdatenaufbereitung gebildet. Dabei bilden jeweils zwei benachbarte Meßstellen einen Meßabschnitt mit einer bestimmten Streckenlänge. Aus den Verkehrsdaten zweier solcher Meßstellen werden Verkehrskenngrößen gebildet. Diese sind eine Geschwindigkeitsdichte-Differenz, berechnet aus lokalen Verkehrsdaten mittlerer Geschwindigkeit und der Verkehrsdichte, ein Trendfaktor, ermittelt über einen bestimmten Zeitraum aus dem Verhältnis der Verkehrsstärken beider Meßstellen sowie ein Verkehrsstärketrend. Aus diesen Daten wird mittels einer Fuzzylogik die Wahrscheinlichkeit für eine kritische Verkehrssituation abgeleitet. Bei Erreichen eines Wahrscheinlichkeitsschwellwertes kann dann ein Steuersignal für ein Wechselverkehrszeichen erzeugt werden.

Aus der Patentschrift US 5,131,020 ist ein gattungsbildendes System zur Ermittlung von auf Straßenstrecken, insbesondere Autobahnen, bezogenen Verkehrsinformationen bekannt.

Im Stand der Technik sind auch Detektoren bekannt, die das Vorhandensein und die Geschwindigkeit eines bewegten Objektes erfassen können. Beispielsweise arbeiten derartige Detektoren nach einem Passiv-Infrarot-Verfahren, welches ggf. auch mit anderen Verfahren kombiniert werden kann. Im Stand der Technik ist bisher kein Verfahren bekannt, flächendeckend Verkehrsinformationen zu erfassen und auszuwerten. Insbesondere sind keine Verfahren bekannt, die die Verkehrsinformationsermittlung streckenabschnittsbezogen variabel, ggf. ereignisorientiert und mit geringem Datenübertragungsaufwand ermöglichen.

Ein geringer Datenübertragungsaufwand ist einerseits zur Durchführung eines energiesparenden Verfahrens erforderlich, andererseits um möglichst transparente und leicht pflegbare Datenbestände zu erzeugen.

Unter der Bezeichnung Bundesautobahnsystem Unix "BABSY/X" ist von dem Unternehmen Siemens zu Testzwecken ein Verkehrsbeeinflussungssystem installiert worden. Dabei wurden im Abschnitt der A9 zwischen dem Autobahnkreuz Neufahrn und dem Autobahnkreuz München-Nord eine Reihe von Detektoren in Form von Induktionsschleifen angeordnet und die erfaßten Werte online ausgewertet, um die aktuelle Streckenbelastung zu ermitteln. Diese wurden dann grafisch in unterschiedlichen Farben dargestellt, wobei die Farben einen Zustandscode darstellen. Das System erstellte Kostenanalysen für unterschiedliche Schaltzustände und war schließlich in der Lage, eine Linienbeeinflussungsanlage zur Darstellung unterschiedlicher Wechselverkehrszeichen und Fahrtempfehlungen anzusteuern.

Ausgehend von diesem Stand der Technik liegt der vorliegenden Erfindung die **Aufgabe** zugrunde, ein flächendeckendes Verkehrsinformationssystem bereitzustellen, das mit Einfachsensorik und geringem Datenübertragungsaufwand zuverlässige und hinreichend aussagekräftige Datengrundlagen für unterschiedliche Verkehrsinformationsdienste bereitstellt.

Zur technischen **Lösung** dieser Aufgabe wird mit der Erfindung vorgeschlagen, ein System gemäß dem Oberbegriff des Patentanspruches 1 bereitzustellen, welches zusätzlich die im kennzeichnenden Teil des Patentanspruches 1 angegebenen Merkmale aufweist.

In vorteilhafter Weise ist das erfindungsgemäße System dadurch weitergebildet, daß dieses ein Archiv für erfaßte und/oder verarbeitete Informationen, eine Anlagenüberwachungseinheit, eine Datenverarbeitungsüberwachungseinheit sowie gegebenenfalls eine Zeitkontrolleinheit zur Überwachung von Meldungsfolgen aufweist.

In vorteilhafter Weise erfolgt die Visualisierung in Windowtechnik und das System umfaßt ein Dialogmaskensystem.

Die Erfindung offenbart ein System zur Ermittlung von auf Straßenstrecken, insbesondere Autobahnen, bezogene Verkehrsinformationen, wobei mittels ortsfester Detektoren lokale Erfassungsquerschnitte gebildet, verkehrsbezogene Meßwerte erfaßt, mittels lokaler Rechner vorverarbeitet und auf ein vorgegebenes Datenprotokoll normiert, aggregiert und per Funk an eine übergeordnete Datenverarbeitungsanlage übertragen werden.

Die Erfindung ermöglicht die Realisierung eines stufenförmig organisierten Erfassungs- und Verarbeitungssystems. Dadurch können unterschiedliche Verkehrsmodelle auf unterschiedliche Stufen angewandt werden, die teils lokal, teil zentral ablaufen. Die Vorteile sind, daß bereits kurzfristig Ergebnisse erzielt werden können, die durch Ausweitung in die einzelnen Stufen konsolidiert und verfeinert werden. Durch die Auflösung in einzelne Teilaufgaben bzw. Stufen ergibt sich ein hohes Maß an Flexibilität und an Ausfallsicherheit durch die Bildung von Rückfallebenen. Durch die lokale Voranalyse des Verkehrs ergeben sich Möglichkeiten zur äußerst energiesparenden, ereignisorientierten Datenübertragung zu den übergeordneten Datenverarbeitungsanlagen bzw. -zentralen.

Mit der Erfindung wird vorgeschlagen, daß ortsfeste Detektoren an Anschlußstellen, Knotenpunkten und dergleichen positioniert werden. Darüber hinaus wird vorgeschlagen, daß die Anordnungsdichte der ortsfesten Detektoren in Abhängigkeit von Verkehrserwartungsschätzungen bestimmt wird. Somit lassen sich durch die Anordnung vieler lokaler Erfassungssysteme flächendeckende Netze aufbauen. Mit der Erfindung ist es auch möglich, einen Gesamtnetzaufbau zu organisieren. An verkehrstechnisch kritischen Positionen werden lokale Detektoren und Vorverarbeitungsrechner angeordnet, die über Funk in vorzugsweise digitaler Technologie die Daten an übergeordnete Datenverarbeitungsanlagen bzw. -zentralen weiterleiten. Dort können dann weitere Verkehrsmodelle auf die Daten angewandt werden.

Aus der lokalen Auswertung ergibt sich die Möglichkeit der lokalen Zustandserkennung. Durch die Verknüpfung der Daten benachbarter lokaler Erfassungsquerschnitte kann ein sogenannter streckenbezogener Level of Service in einer übergeordneten Datenverarbeitungsanlage oder einer dem Gesamtnetz zugeordneten Zentrale ermittelt werden.

Die Verknüpfung dieser Daten, ggf. in Kombination mit den Daten der lokalen Erfassungsquerschnitte ermöglicht die Errechnung einer erweiterten Situationserkennung. Hier können dynamische Zustandsschätzungen erfolgen, um eine verbesserte Zustandsschätzung in kritischen Streckenabschnitten durch Zuschaltung eines angepaßten Systems zur erweiterten Situationserkennung zu erlangen. Die Ergebnisse sind detaillierte streckenbezogene Daten und feiner untergliederte Situationsklassifizierungen. Darüber hinaus lassen sich Angaben einer etwaigen Sicherheit der jeweiligen Schätzung erzielen. Eine Korrektur hinsichtlich stark verrauschter Daten wegen schlechter Datenübertragung, bei größeren Zeitintervallen oder nur sporadischen Daten ist mit der Erfindung vorgesehen.

Mit besonderem Vorteil wird vorgeschlagen, daß zur lokalen Vorverarbeitung der Daten Mittelwertberechnungen durchgeführt, aus der Veränderung der Meßwerte Trendfaktoren ermittelt, und daß aus den ermittelten Daten taktweise Zustandscodes ermittelt werden. Als Meßwerte werden zumindest Fahrzeuggeschwindigkeit, Verkehrsstärke und querschnittsbezogene Belegung erfaßt.

Nachdem von einem Detektor, beispielsweise einem Passiv-Infrarot-Detektor, Meßdaten geliefert werden, werden diese vorverarbeitet, beispielsweise indem Mittelwertberechnungen, Plausibilitätskontrollen und Trendfaktorermittlungen durchgeführt werden. Aus den Veränderungen der Daten oder den Daten selbst werden dann Zustandscodes ermittelt, beispielsweise in der Form eines Zahlenwertes für Zustände wie freier Verkehrsfluß, Staugefahr, Stop and Go, Stau oder Stillstand u.s.w. Auswertungszyklen können beispielsweise alle 1 bis 5 Minuten gewählt werden. Der Auswertungszyklus kann jedoch variabel festgelegt werden, beispielsweise in Abhängigkeit von den Zustandscodes oder den Verkehrszuständen. Das gleiche gilt für die Datenübertragungsrate, die beispielsweise in Abhängigkeit von dem ermittelten Zustandscode angewandt wird, beispielsweise bei freiem Verkehrsfluß alle 30 Minuten eine Übertragung bei Mittelwertbildung alle 5 Minuten. Je nach Störzustand kann die Übertragungsdichte erhöht werden. Dabei werden die Datenübertragungsraten benachbarter Erfassungsquerschnitte aufeinander abgeglichen.

Die Meßwerte können fahrspurenbezogen erfaßt werden, was aber nicht zwingend erforderlich ist, es können auch andere Erfassungsquerschnitte definiert werden. Auch ist es grundsätzlich möglich, Fahrzeugtypunterscheidungswerte, also beispielsweise Lkw, Pkw und dergleichen zu erfassen.

Mit der Erfindung wird vorgeschlagen, daß übergeordnete Datenverarbeitungsanlagen zumindest für zu Gruppen zusammengefaßte benachbarte Erfassungsquerschnitte zugeordnet werden. Als übergeordnete Datenverarbeitungsanlage kann eine Zentrale für alle Erfassungsquerschnitte eines Netzes oder für mehrere übergeordnete Datenverarbeitungsanlagen zugeordnet werden.

Die Netzorganisation kann in beliebigen Stufen erfolgen, was die Flexibilität und die Datensicherheit beeinflußt. Hier können wirtschaftliche Parameter als Randbedingung verwendet werden.

Mit der Erfindung wird weiterhin vorgeschlagen, daß berechnete Datenreihen durch Modellvergleiche mit vorgegebenen Modellen überprüft bzw. korrigiert, daß zentrale Datenauswertungen zur Störfallerkennung durchgeführt und daß zentrale Datenauswertungen zur dynamischen Zustandsschätzung durchgeführt werden.

Darüber hinaus wird weiterhin vorgeschlagen, daß Quelle-Ziel-Beziehungen durch die Analyse der Daten aller Erfassungsquerschnitte eines Netzes ermittelt, daß die Daten zur Routensuche, zur Ausgabe von Verkehrsleitungsinformationen ausgewertet, zur Präzisierung statistischen Analysen unterzogen und daß die Daten zur Abgabe von Verkehrsentwicklungsprognosen ausgewertet werden.

Mit der Erfindung wird ein System bereitgestellt, um unterschiedliche Arten und Qualitäten von Verkehrsinformationsdaten zur Verfügung zu stellen. Hauptaufgabe ist es, solche Daten für die Kraftfahrzeugführer aufzubereiten und diesen zweckmäßige Informationen bereitzustellen. Dabei kann es sich beispielsweise um Reisezeitanzeigen, Routenanzeigen, Verkehrsschlußprognosen, Stauanzeigen und dergleichen handeln. In den einzelnen Fahrzeugen werden beispielsweise Informationsdisplays angeordnet, auf welchen die Kraftfahrzeugführer ihre geplanten Routen und die Reisezeitinformationen angezeigt bekommen. Sie können dann beispielsweise unter verschiedenen Alternativen die jeweils schnellste Route wählen. Zusätzlich oder alternativ können Hinweise auf Stauentwicklungen, Wahrscheinlichkeiten in Bezug auf die weitere Entwicklung auf dem bevorstehenden Streckenabschnitt und dergleichen angezeigt werden. Die Anwendungsbreite ist umfangreich.

Mit der Erfindung wird ein äußerst flexibles System angegeben, mit welchem unter Verknüpfung unterschiedlichster Verkehrsmodelle ein nahezu netzumfassendes, flächendeckendes Verkehrsinformationssystem aufbaubar ist, welches Daten für unterschiedlichste Informationszwecke liefert. Es können herkömmliche und bereits bekannte Modelle und Verfahren eingesetzt und kombiniert werden. Prognosen können ganglinienbasierte Prognosen an Meßstellen, modellgestützte Prognosen für Abschnitte und Maschen und Ergänzungen nicht meßbarer Effekte unter Verwendung künstlicher Intelligenz sein. Für die Berechnung von Mittelwerten werden übliche Formeln eingesetzt.

Das System kann ergänzt werden um Systeme, die tageszeitabhängige Standardzusatzinformationen, beispielsweise tageszeitabhängige und streckenbezogene Reisezeitinformationen, einbringen.

Weitere Vorteile und Merkmale der Erfindung ergeben sich aus der folgenden Beschreibung eines detailliert erläuterten und durch diverse Figuren veranschaulichten Beispiels.

### Dabei zeigen

Figur 1 den strukturellen Zusammenhang von Anwendungen,
Figur 2 schematisch die Kommunikation zwischen den einzelnen Modulen,
Figur 3 die Online-Verarbeitung von Meßwerten,
Figur 4 die Einspursimulation mit Vollerfassung,
Figur 5 ein Struktogramm des Verkehrsmodells Stufe 1,
Figur 6 ein Struktogramm des Verkehrsmodells Stufe 2,
Figur 7 ein Struktogramm des Verkehrsmodells Stufe 3,
Figur 8 ein Struktogramm des Meldungsmanagers,
Figur 9 eine schematische Übersicht über das Archiv,
Figur 10 ein Struktogramm zur Simulation der Einspurerfassung,
Figur 11 ein Struktogramm zur Offline-Simulation,
Figur 12 eine Visualisierung der Verkehrsinformationen,
Figur 13 ein Symbol für Verkehrsstörungen,
Figur 14 eine Landkarte als Hintergrund für die Visualisierung,
Figur 15 eine Einstellung der Farbgebung für die Visualisierung in Fenstertechnik
Figur 16 eine Übersicht über verkehrstechnische Meldungen in Fenstertechnik und
Figur 17 eine Meldung über Störungen in Fenstertechnik.

Zum Zweck der Erstellung eines lokalen Verkehrserfassungssystems ist zur Verkehrsdatenerfassung, Verkehrsdatenarchivierung, Verkehrsdatenvisualisierung und Analyse der Verkehrssituation ein zentraler Verkehrsrechner installiert. Für diesen ist ein X25-Anschluß zur Datenübertragung mit einem Modacom-Netzwerk installiert. Über diesen Datenanschluß erhält die Zentrale die Daten der außenliegenden Meßstellen.
Die Hardware der Zentrale besteht aus einem PC als Kommunikationsrechner für die Schnittstelle zum Modacom-Netz (X25/Modacom) und einer Workstation als Verkehrs- und Visualisierungsrechner. Die vorgenannten Rechnerkomponenten sind in einem LAN miteinander verbunden. Zur Datenübertragung mit den Außenstationen (Verkehrsdetektion) ist ein X25-Anschluß vorgesehen.

Es werden eine Reihe von Anwendungen softwaretechnisch realisiert, wie sie in Figur 1 dargestellt sind:
Basissoftware für rechnerinterne Kommunikation zwischen Applikationen über Warteschlangen Meldungsmanager
Basissoftware für Kommunikation, Melde-Log-System wird in Verbindung mit dem Meldungsmanager eingesetzt Verteiler
Anwendung zur Verteilung von Datentelegrammen an verschiedene Applikationen.

Datentelegramme sind durch Datentyp-Nummern gekennzeichnet, Applikationen durch systemeindeutige Applikations- und Rechnernummern. In der Verteiltabelle ist zu einem Datentyp hinterlegt, an welche Applikationen er gesendet werden soll.

### Datenflußkontrolle

Die Applikation dient zur Datenflußkontrolle. Sie bekommt über den Verteiler die Datentelegramme, deren Datenfluß zu überwachen ist. In der Parametrierdatei ist hinterlegt, welche Datentypen in welchem Zeitraster überwacht werden sollen. Die Aktionen, die ausgeführt werden (Senden eines Telegramms), wenn der Empfang eines Telegramms z.B. für einen Meßquerschnitt länger als durch das zugehörige Zeitraster spezifiziert ausbleibt, sind in einer weiteren Datei, nach Aktionen für das Meldesystem und der Visualisierung getrennt parametriert, festgelegt. Im allgemeinen wird an das Meldesystem ein Meldetelegramm gesendet, das auf den fehlenden Datentyp für den bestimmten Meßquerschnitt hinweist und angibt, wie lange er schon nicht mehr empfangen wurde.

Vorteil der Datenflußkontrolle ist gegenüber der Datenflußüberwachung, die bereits durch das Kommunikationsmodul bezüglich der Aggregierungsmodule durchgeführt wird, daß der Weg der Telegramme über den Verteiler und somit das Kommunikationssystem mitüberwacht wird.

### Zeitsynchronisierung

Die Rechneruhrzeit wird täglich durch einen Funkuhrtreiber und eine an einer seriellen Schnittstelle angeschlossenen Funkuhr synchronisiert.

### Cron

Der Cron ist die zentrale Stelle des UNIX-Systems zum Anstoß zyklisch auszuführender Anwendungen. Der Zeitpunkt, wann welche Applikation oder UNIX-Stapeldatei ausgeführt werden soll, wird je UNIX-Benutzer in einer eigenen Datei parametriert.

### Meldungskonverter

Der Meldungskonverter mekonv selektiert aus den vom Meldesystem erzeugten Telegrammen mit Meldungen jene heraus, die eine Aussage über die Erreichbarkeit eines Aggregierungsmoduls machen. Die Meldungen werden in besondere Telegramme konvertiert und an die Visualisierung (über den Verteiler) gesendet, so daß der Zustand in den Detailinformationen über Messquerschnitte und Abschnitte angezeigt werden kann. Jede Meldung wird zyklisch (ca. alle 15 Minuten) wiederholt, so daß nach einem Neustart der Visualisierung nach einiger Zeit aktuelle Zustände angezeigt werden können.

### Begriffe :

AM: Aggregierungsmodul. Auswerteeinheit zur Aggregierung der Detektormeßwerte und Abwicklung der Datenübertragung zur Zentrale.

AM-ID: Aggregierungsmodul-Identifikationsnummer, systemweit eindeutig Applikations-Ressourcen Programmspezifische Einstellungen, die mit Hilfe von Funktionen des X-Window-Systems ausgewertet werden. Müssen bestimmten Konventionen entsprechen und werden in Applikations-Ressource-Files definiert.

BABSY/X: Bundesautobahn System basierend auf UNIX
Cadis: Computer aided dispatcher, hier: Server-Rechner für Modacom-Kommunikation
DAFL: Datenflusskontrolle
Detektor: kleinste physikalische Erfassungseinheit
DE / DE-Kanal: Datenendgerät, kleinste logische Erfassungseinheit
DT: Datentyp
KOMMOD: Kommunikationsmodul Modacom
LLI: Logical Link Identifier, Funkmodem-Identifikationsnummer
Modacom: Mobil data communication, Funkdienst der DeTeMobil.
MQ: Messquerschnitt, Zusammenfassung der Detektoren einer Fahrtrichtung
SYM: Synchronzeit Manager
SiAM: Siemens Aggregierungsmodul
TLS: Technische Lieferbedingungen für Streckenstationen

### Basissystem

Das Kommunikationsmodul ist für die Datenübertragung zwischen dem Modacom-Server auf dem Gateway-Rechner und den weiteren Komponenten des Zentralrechners zuständig, wie es in Figur 2 dargestellt ist.

Der Modacom-Server des Gateway-Rechners wickelt selbständig die Kommunikation mit dem Modacom-Netz über Datex-P/X.25 ab. Er stellt die von den Aggregierungsmodulen empfangenen Daten, um entsprechende Protokollinformationen reduziert, über die TCP/IP-Socket-Schnittstelle dem Kommunikationsmodul zur Verfügung.

Umgekehrt nimmt er über die gleiche Schnittstelle die vom Kommunikationsmodul zum Senden an die Aggregierungsmodule bereitgestellten Daten entgegen und sorgt für die Einspeisung in das Modacom-Netz.

Dem Kommunikationsmodul fallen folgende Aufgaben zu :
an der Schnittstelle zum/vom Modacom-Server
   Empfangen von Daten der Aggregierungsmodule,
   Empfangen von Modacom/X.25-spezifischen Nachrichten des Modacom-Servers,
   Senden von Parametrierungsdaten für die Aggregierungsmodule
an der Schnittstelle zum Basissystem
   Senden von Verkehrsdaten an den Verteiler,
   Senden von Statusnachrichten an den Verteiler bzw. an den Meldungsmanager,
des weiteren
Umsetzung von telegrammspezifischen in systeminterne Adressierungselemente,
Sammlung aller Verkehrsdaten eines Erfassungszyklusses,
Senden der Daten eines Erfassungszyklusses bei Vollständigkeit oder nach Timeout,
Telegrammkonvertierungen,
von Verkehrsdatentelegramm (Funktionscode 'V')
- Verkehrsdaten nach Telegramm Datentyp 40 (neu, Ergebnisübergabe SiAM)
- Datenendgerätestatus nach BABSY/X-Telegramm Datentyp 12 (Fehlerstatusantwort der Fahrstreifen)
von Statusdatentelegramm (Funktionscode 'S')
- für 'Wiederanlauf' : nach BABSY/X Telegramm Datentyp 300 (Fehlerstatusantwort der Streckenstation) und
- für 'spontane Statusmeldung' : in Meldungstelegramm an Meldungsmanager,
Verbindungsüberwachung zu den Aggregierungsmodulen,
Versorgung und Überwachung der Parametrierung für Aggregierungsmodule (Quittierung durch AM),
Senden von Meldungen bezüglich der Verfügbarkeit von
Aggregierungsmodul,
Daten-Endgerät,
Funk-Uhr des Aggregierungsmoduls,
Wiederanlauf-Kennung des Aggregierungsmoduls,
Überprüfung der Blockchecksumme,

Sammlung aller Verkehrsdaten eines Erfassungszyklusses,

Umsetzung von telegrammspezifischen in systeminterne Adressierungselemente.

Die Verkehrsdaten werden nach AM-ID, den im Datenblock stehenden Erfassungszeitpunkt und DE einem Erfassungsintervall im internen Datenabbild zugeordnet und abgespeichert. Dabei wird anhand der DE-Nr. auch der zugeordnete Meßquerschnitt ermittelt.

### Senden der Daten eines Erfassungszyklusses bei Vollständigkeit oder nach Timeout

Es wird zyklisch überprüft, ob von allen Meßquerschnitten für alle Fahrspuren (also DE) Daten für den aktuellen Erfassungszyklus vorliegen. Ist dies gegeben, werden die Daten mehrerer MQ zu dem Datentelegramm DT 40 zusammengesetzt und an den Verteiler gesendet. Ist auch nach Ablauf einer einstellbaren Überwachungszeit der Datenpool des aktuellen Intervalls nicht vollständig, so werden die vorhandenen Daten zusammengefaßt und an den Verteiler verschickt. Fehlende Daten werden durch das Setzen der Daten auf die Werte 0xFF bzw 0xFFFE in dem entsprechenden Byte bzw. Word gekennzeichnet.

Über die laufende und Ende-Telegramm-Nr. können die empfangenden Applikationen erkennen, ob noch weitere Daten für einen Erfassungszyklus zu erwarten sind.

### Verbindungsüberwachung zu den Aggregierungsmodulen

Werden nach Ablauf einer paramtrierbaren Zeit (z.B. 11 Minuten) von einem AM keine Daten empfangen, so wird das AM als ausgefallen vermerkt und gemeldet.

### Senden von Meldungen bezüglich der Verfügbarkeit

Der im Datenblock enthaltene Status des DE wird im internen Abbild mitgeführt. Ergibt sich aufgrund der empfangenen Daten eine Änderung, so wird diese mit einem Telegramm Datentyp Fehlerstatus der Fahrstreifen. Zusätzlich meldet das Kommunikationsmodul den Status stündlich an das Meldesystem zum Abgleich des Meldeabbilds mit dem internen Abbild. Der Status der ASIM-Detektoren, der von diesen an den SiAM gemeldet werden und ebenfalls im Statusbyte enthalten ist, wird vom Kommunikationsmodul für eine Meldung aufbereitet und an den Meldungsmanager gesendet.

### Versorgung und Überwachung der Parametrierung für Aggregierungsmodule

Nach dem Hochlauf des Kommunikationsmoduls sendet er an jedes AM ein Abfragetelegramm zur Ermittlung der verkehrstechnischen Parameter und Statuskennungen des AM, wenn das erste empfangenen Telegramm eines AMs kein Statustelegramm ist. Die weitere Verarbeitung siehe 'Statusdaten eines AM'.

Betriebsmeldungen und Nachrichten über die Modacom und TCP/IP-verbindungen werden auf dem Modacom-Server mitgeloggt. An das Kommunikationsmodul werden nur Modacom-spezifische Meldungen über die Ablieferung eines Datenpaketes an ein Si-AM-Modem weitergereicht.

### Verkehrsmodell:

Die empfangenen Verkehrs-Rohdaten werden mit Hilfe verkehrstechnischer Verfahren ausgewertet. Ziel ist die Ermittlung ausgewählter Verkehrskenngrößen.

Die Auswertung erfolgt in drei getrennten Stufen. Die Stufen unterscheiden sich in der Komplexität der eingesetzten Verfahren und damit in Qualität und Art der errechneten Verkehrskenngrößen.

Auf dem Online-System werden die erfaßten Verkehrsdaten auf zwei Wegen weiterverarbeitet. Neben der Auswertung der unveränderten Vollspurdaten (in Figur 3 dargestellt) werden die Rohdaten durch ein Modul zur Einspursimulation manipuliert (in Figur 4 dargestellt). Die so erzeugten Simulations-Rohdaten werden dann parallel zu den Online-Daten ausgewertet. Online- und Simulationsbereich der Verkehrsmodelle arbeiten unabhängig voneinander.

Zur offline-Auswertung von archivierten Daten können auf einem Offline-System archivierte Daten wieder eingelesen und den Verkehrsmodellen zugeführt werden.

Die in den Figuren 3 und 4 schattiert dargestellten Module werden an anderer Stelle beschrieben.

Die Eingangswerte aller Stufen sind die Meßwerte der Erfassungsquerschnitte.

Pro Erfassungsintervall werden folgende Werte empfangen.
- q_{Kfz}: Anzahl der Kfz im Erfassungsintervall
- q_{Pkw}: Anzahl der Pkw Erfassungsintervall
- q_{Lkw}: Anzahl der Lkw Erfassungsintervall
- v_{Pkw}: Mittlere Geschwindigkeit der Pkw
- v_{Lkw}: Mittlere Geschwindigkeit der Lkw
- sᵥ: Standardabweichung der Geschwindigkeiten
- b: Belegungsgrad
- f_{Beleg}: Fehlerkennung für Belegungsermittlung
- f_{Länge}: Fehlerkennung für Längenermittlung

Durch die Verkehrsmodelle wird der übermittelte Wert für q_{Pkw} nicht ausgewertet. Dieser Wert wird durch die Verkehrsmodelle berechnet aus q_{Kfz} - q_{Lkw}.

### Verkehrsmodell Stufe 1 (in Figur 5 dargestellt)

Für jedes Erfassungsintervall werden die folgenden Kennwerte ermittelt:
Reisezeit im Streckenabschnitt,
Reisegeschwindigkeit im Streckenabschnitt,
Verkehrsdichte im Streckenabschnitt,
Standardabweichung der Geschwindigkeit.

Falls in einem Erfassungsintervall die Werte eines MQ fehlen, werden die fehlenden MQ-Werte nicht interpoliert. Das Modell arbeitet dann so, als sei dieser MQ im System nicht vorhanden. Falls der fehlende MQ der einzige in einem Abschnitt ist, wird der Abschnitt folglich als Abschnitt ohne MQ behandelt.

### Verkehrsmodell Stufe 2 (in Figur 6 dargestellt)

Für jedes Erfassungsintervall werden die folgenden Kennwerte ermittelt:
Reisezeit im Streckenabschnitt,
Reisegeschwindigkeit im Streckenabschnitt,
Verkehrsdichte im Streckenabschnitt,
Staukennung aufgrund lokaler Meßwerte,
Unruhekennung aufgrund lokaler Meßwerte,
Bemessungsverkehrsstärke im Abschnitt,
Standardabweichung der Geschwindigkeit.
In Knotenpunkten bilden Rampen einen eigenen Streckenabschnitt.

Falls in einem Erfassungsintervall die Werte eines MQ fehlen, werden die fehlenden MQ-Werte nicht interpoliert. Das Modell arbeitet dann so, als sei dieser MQ im System nicht vorhanden. Falls der fehlende MQ der einzige in einem Abschnitt ist, wird der Abschnitt folglich als Abschnitt ohne MQ behandelt.

### Verkehrsmodell Stufe 3 (in Figur 7 dargestellt)

Zur Visualisierung:
Reisezeiten im Streckensegment
Verkehrsdichte im Streckensegment
Reisegeschwindigkeit im Streckensegment
Situationserkennung: Erkannte Situation im Streckenabschnitt

Zur Archivierung:
Reisezeiten im Streckenabschnitt
Verkehrsdichte im Streckenabschnitt
Reisegeschwindigkeit mit Standardabweichung im Streckenabschnitt
Situationserkennung: Situationen und Situationswahrscheinlichkeit im Abschnitt zwischen zwei Meßquerschnitten. Der Abschnitt wird identifiziert durch den stromaufwärts gelegenen MQ.

Streckenabschnitt ist die Strecke zwischen zwei Knotenpunkten. "Segment" ist ein Teil der Strecke zwischen zwei Meßquerschnitten.

Im Verkehrsmodell 3 wird eine *Erweiterte Situationserkennung* ("*ESE*") eingesetzt. Die Algorithmen in ESE werden nicht verändert. Es erfolgt lediglich eine Anpassung der Schnittstellen auf Ein- und Ausgangsseite.

Die Ergebnisse von ESE beziehen sich auf Abschnitte, die von Meßquerschnitt zu Meßquerschnitt reichen. Im Modul "Sammler" werden diese Größen auf streckenabschnitte übertragen, die sich auf den Bereich zwischen zwei Knotenpunkten beziehen.

Der in Figur 8 als Struktogramm dargestellte Meldungsmanager ist für die Entgegennahme, Aufbereitung und Weitergabe von Meldungen zuständig, die von Prozessen an das Meldesystem abgesetzt werden. Er dient als zentrale Verwaltungsstelle von Daten, die dem Bediener und Beobachter das korrekte oder inkorrekte Arbeiten des Systems anzeigen.

Für die meisten Meldungen kann projektiert werden, ob die Meldungen ausgedruckt, archiviert oder visualisiert werden und/oder quittungspflichtig sind. Diese Behandlungen werden über die Meldebehandlungsdatei eingestellt.

Die auszugebenden Meldungstexte werden durch Meldenummer, Parameter zur Ersetzung von Aktualparametern in ein Grundgerüßt von Meldetexten in der Meldetextdatei definiert.

Der Meldungsmanager besteht aus den Komponenten Meldungsaufbereitung (MEAU) und Meldungsverteilung (MEVT). Zwischen diesen Applikationen ist das Melde-Log-System MESALOG zwischengeschaltet, daß für die Aufbereitung der Meldetexte zuständig ist. MEAU nimmt die Meldungstelegramme der Applikationen über die SIPAX BW.KOM Schnittstelle entgegen und bereitet die darin enthaltenen Aktualparameter für die Übergane an MESALOG auf.

MEVT speist die fertigen Meldungstexte zur weiteren Verarbeitung in das System ein.

### Visualisierung

Die Visualisierung dient zur Online-Darstellung der Ergebnisse der verschiedenen Modelle zur Bestimmung der Reisezeitbänder (Reisegeschwindigkeit im Abschnitt) und Dichten, zur Anzeige von Detailinformationen der Abschnitte und Meßquerschnitte, sowie zur Darstellung von Verkehrs- und Betriebsmeldungen.

Für das Visualisierungssystem werden bestehende Komponenten des BABSY/X-Standard-Systems eingesetzt und ggf. modifiziert bzw. erweitert.

Das Laufzeitsystem der Visualisierung besteht aus sechs Prozessen, denen jeweils ein spezieller Aufgabenbereich zugeordnet ist:
Komponenten :
   Datenadapter Input
   Empfang aller Telegramme an die Visualisierung im externen Format über das SIPAX-Interface
   Plausibilitätsprüfung
   Konvertierung der Telegramme je nach Hardwarekonfiguration (z.B. wg. unterschiedlicher Byte-Order) in internes Format
Anmerkung: Beim T-Mobil-System laufen alle Prozesse, die Daten an die Vislualisierung senden, auf einem Rechner. Daher sind hier externes und internes Datenformat identisch.

### Verteilung der Telegramme an Zielapplikationen (hier: PAM, MEM)

### Graphic user interface

Aufbereitung und Anzeige der Nettodaten in grafischer Form aufgrund von Aktualisierungstelegrammen und Bedieneranforderungen.

### Anzeige von Betriebs- und verkehrstechnischen Meldungen Entgegennahme von Bedienerquittungen

Meldungshandler
Empfang der Betriebs- und verkehrstechnischen Meldungen vom Meldesystem
Aufbereitung der Meldungen als Klartext
Weitergabe der Meldungen an GUI zur Darstellung

Prozeß-Abbild-Manager
Erzeugen und initialisieren des Prozeß-Abbilds
Empfang der Datentelegramme im internen Format
Eintragen der Nettodaten ins Prozeß-Abbild
Senden des Aktualisierungsanstoßes an GUI

### Prozeß-Abbild

Das Prozeß-Abbild wird beim Start der Visualisierung angelegt und mit den statischen Informationen aus den Runtime-Files versorgt.

Alle Daten, die im laufenden Betrieb zur Visualisierung gesendet werden, werden vom PAM im Prozeß-Abbild hinterlegt.

Das Prozeß-Abbild wird in einem Shared-Memory geführt. Alle Prozesse, die aus diesem Pool Informationen und Daten benötigen, müssen diesen Shared-Memory in ihren Adreßraum einbinden.

Zur Interprozeßkommunikation innerhalb des Visualisierungssystems werden Named-Pipes (FIFO) verwendet:

| Pipe | Define | Quelle | Ziel | Beschreibung |
|---|---|---|---|---|
| appl_to.dapo | Q_APPL_DAPO | PBM | DAPO | Starttelegramm |
| appl_to.gui | Q_APPL_GUI | PAM, MEM | GUI | Aktualisierung, Meldungen |
| appl_to.mem | Q_APPL_MEM | alle Applikationen | MEM | interne Visualisierungsmeldungen |
| gui_to.pbm | Q_GUI_PBM | GUI | PBM | Starttelegramm |
| dapi_to.pam | Q_DAPI_PAM | DAPI | PAM | Telegramme im internen Format |

Alle Telegramme, die innerhalb des Visualisierungssystems versendet werden, besitzen einen einheitlichen Aufbau:

| Byte-Nr | Anzahl | Beschreibung |
|---|---|---|
| 0 | 2 | Anzahl Folgebytes |
| 2 | 2 | Auftragskennung |
| 4 | k | Nettodaten |
| : | : | : |
| l | m | Nettodaten |

Folgende Auftragskennungen werden verarbeitet.

| Auftragskennung | Beschreibung |
|---|---|
| VIS_MEM_MELDUNG | Aktualisierung Meldezeile/Meldeübersicht |
| VIS_MEM_PAUSE | quittungspflichtige Meldung anzeigen |
| VIS_PAM_AKTU | Aktualisierungsanstoß vom PAM |
| VIS_PA_RESET | Prozeß-Abbild initialisieren |
| VIS_START | Initialisierung der Visualisierung beendet |

Es werden folgende Eingangstelegramme verarbeitet:

| **Daten typ** | **Define** | **Beschreibung** |
|---|---|---|
| 12 | FESTAN_MQ_VD_FS | Fehlerstatusantwort der Fahrstreifen |
| 40 | ERGBUE_MQ_VD_TMOB0 | Ergebnisübergabe |
| 400 | ML_MLDKLASSE_TEXT | (quittungspflichtige) Betriebsmeldung |
| 401 | ML_FEHLER_MLD | (quittungspflichtige) Fehlermeldung |
| 403 | ML_UNRUHE_STAU | (quittungspflichtige) VT-Meldung |
| 409 | ML_UNRUHE_STAU_SIM | (quittungspflichtige) VT-Meldung (f. Simulation) |
| 805 | STM_TMOB1 | Reisegeschwindigkeit und Dichte lokal |
| 806 | STM_TMOB2 | Reisegeschwindigkeit und Dichte Standard |
| 807 | STM_TMOB1_SIM | Reisegeschwindigkeit und Dichte lokal (SIM) |
| 808 | STM_TMOB2:SIM | Reisegeschwindigkeit und Dichte Standard (SIM) |
| 1505 | STM_ESE_SEG1 | Reisegeschw. Und Dichte ESE |
| 1508 | STM_ESE_ABS3 | VT-Situation aus ESE |
| 1509 | STM_ESE_SEG1_SIM | Reisegeschw. Und Dichte ESE (SIM) |
| 15012 | STM_ESE_ABS3_SIM | VT-Situation aus ESE (SIM) |

Die Eingangstelegramme werden in das interne Datenformat konvertiert und die Nettodaten werden im Prozeß-Abbild objektbezogen abgelegt. Über einen Aktualisierungsanstoß wird der Grafik-Prozeß (GUI) über die neuen Daten informiert. Meldungen werden als Klartext an den GUI weitergereicht.

Die Eingangsdaten werden in folgender Form visualisiert:

### Fehlerstatusantwort der Fahrstreifen - FESTAN MQ VD FS

Zugeordneter Streckenabschnitt wird mit der eingestellten Farbe für Fehlerkennung eingefärbt. In der Detailinfomaske wird der Fehlerstatus angezeigt.

### Ergebnisübergabe - ERGBUE MQ VD TMOB0

In der Detailinfo-Dialogmaske werden die Verkehrsrohdaten in alphanumerischer (Tabelle) und grafischer
(Verkehrsdatenschreiber) Form angezeigt. Ist die Infomaske beim Empfang neuer Daten aufgeblendet, wird die Anzeige aktualisiert.

### Betriebsmeldung - ML MLDKLASSE TEXT

Der Meldetext wird in die Meldezeile und die Meldungsübersicht für Betriebsmeldungen eingetragen. Ist die Meldung als quittungspflichtig gekennzeichnet, wird zusätzlich ein Quittungsformular aufgeblendet. Ist die parametrierte Anzahl gleichzeitig geöffneter Meldungsfenster erreicht, so werden neu eintreffende quittungspflichtige Meldungen gepuffert. Erst nach Quittierung einer Meldung wird die nächste Meldung aus dem Puffer angezeigt.

### VT-Meldung - ML UNRUHE STAU

Der Meldetext wird in die Meldezeile und die Meldungsübersicht für verkehrstechnische Meldungen eingetragen. Ist die Meldung als quittungspflichtig gekennzeichnet, wird zusätzlich ein Quittungsformular aufgeblendet. Ist die parametrierte Anzahl gleichzeitig geöffneter Meldungsfenster erreicht, so werden neu eintreffende quittungspflichtige Meldungen gepuffert. Erst nach Quittierung einer Meldung wird die nächste Meldung aus dem Puffer angezeigt.

### Reisegeschwindigkeit und Dichte lokal - STM TMOB1

Der zugeordnete Abschnitt in den Übersichtsdarstellungen "Reisegeschwindigkeit lokal" und "Dichte lokal" wird entsprechend den eingestellten Schwellwerten und Farbcodes eingefärbt.

In der Detailinfomaske werden die Daten in alphanumerischer Form angezeigt. Ist die Infomaske beim Empfang neuer Daten aufgeblendet, wird die Anzeige aktualisiert.

### Reisegeschwindigkeit und Dichte Standard - STM TMOB2

Der zugeordnete Abschnitt in den Übersichtsdarstellungen "Reisegeschwindigkeit Standard" und "Dichte Standard" wird entsprechend den eingestellten Schwellwerten und Farbcodes eingefärbt.
In der Detailinfomaske werden die Daten in alphanumerischer Form angezeigt. Ist die Infomaske beim Empfang neuer Daten aufgeblendet, wird die Anzeige aktualisiert.

### Reisegeschwindigkeit und Dichte ESE

Das zugeordnete Segment in den Übersichtsdarstellungen "Reisegeschwindigkeit ESE" und "Dichte ESE" wird entsprechend den eingestellten Schwellwerten und Farbcodes eingefärbt.

### Archiv

Das Archiv (eine Übersicht ist in Figur 9 dargestellt) empfängt per Message-Queue Daten- und Meldungstelegramme und schreibt diese in Archivdateien, die im sog. "Archiv-Bereich" der Festplatte liegen. Nach einem Tageswechsel wird per cron ein Sicherungsmechanismus aktiviert, der die Daten des Vortages komprimiert. Die im komprimierten Daten können auf DAT-Tape gesichert werden. Der Anstoß eines Backups erfolgt manuell durch den Operator.

Die in Figur 9 schattiert dargestellten Module sind nicht Gegenstand dieser Beschreibung.

Die nachfolgend genannten Datenarten werden vom Archiv bearbeitet. Die Ergebnisse der Einspursimulation werden unter eigenen Datentypen versendet. Das Archiv unterscheidet anhand des Datentyps, in welchem Archivbereich ein Datensatz zu archivieren ist.
Datentyp ERGBUE_MQ_VD_TMOB0
   Meßwerte der Detektoren
   - q_{Kfz}: Anzahl der Kfz im Erfassungsintervall
   - q_{Pkw}: Anzahl der Pkw Erfassungsintervall
   - q_{Lkw}: Anzahl der Lkw Erfassungsintervall
   - v_{Pkw}: Mittlere Geschwindigkeit der Pkw
   - v_{Lkw}: Mittlere Geschwindigkeit der Lkw
   - sᵥ: Standardabweichung der Geschwindigkeiten
   - b: Belegungsgrad
   - f_{Beleg}: Fehlerkennung für Belegungsermittlung
   - f_{Länge}: Fehlerkennung für Längenermittlung
Datentyp STM_TMOB1 / STM_TMOB1_SIM
   Reisezeit im Streckenabschnitt
   Reisegeschwindigkeit im Streckenabschnitt
   Verkehrsdichte im Streckenabschnitt
Datentyp STM_TMOB2 / STM_TMOB2_SIM
   Reisezeit im Streckenabschnitt
   Reisegeschwindigkeit im Streckenabschnitt
   Verkehrsdichte im Streckenabschnitt
Stau im Streckenabschnitt
   Unruhe im Streckenabschnitt
   Bemessungsverkehrsstärke im Abschnitt
Datentyp STM_ESE_ABS1 / STM_ESE_ABS1_SIM
   Reisezeit im Streckenabschnitt
   Reisegeschwindigkeit im Streckenabschnitt
   Verkehrsdichte im Streckenabschnitt
Datentyp STM_ESE_ABS2 / STM_ESE_ABS2_SIM
   Verkehrssituationen mit Wahrscheinlichkeiten im Streckenabschnitt
Datentyp ML_UNRUHE_STAU_IN / ML_UNRUHE_STAU_IN_SIM
   Klartextmeldungen über Unruhe-/Stauerkennung und ESE-Situationserkennung
Datentyp ML_FEHLER_MLD_INPUT
   Klartextmeldung über den Betriebsablauf der Anlage (Detektorstörungen, Übertragungsstörungen, etc.)

Die Archivierung erfolgt grundsätzlich in ASCII-Dateien. Die Verzeichnisstruktur ist wie folgt aufgebaut:
Für die Online-Daten:
/<ARCHIV-Wurzel>/<Datentyp>/<Datum>/<Identifikation>
Für die Simulations-Daten:
./<ARCHIV-Wurzel>/SIM/<Datentyp>/<Datum>/<Identifikation>

Für folgende Datentypen werden Verzeichnisse angelegt:

Im Rahmen der Tagessicherung werden alle im Archivbereich angelegten Dateien komprimiert.

Die Einspurerfassung von Verkehrsdaten wird durch Einspeisen von manipulierten Rohdaten simuliert (siehe Figur 10). Dazu wird je MQ aus den erfaßten Daten ein Fahrstreifen selektiert, aus dessen Daten die Verkehrsdaten des Gesamtquerschnitts hochgerechnet werden. Der so ermittelte Datensatz wird an die Verkehrsmodelle verteilt und dort bearbeitet. Die Bearbeitung der hochgerechneten Daten in den Verkehrsmodellen unterscheidet sich nicht von der Bearbeitung von Online-Daten.

Folgende Simulationsparameter sind einstellbar:
Je MQ: Zu verwendender Fahrstreifen
Werte zur Hochrechnung der Vollspurdaten

Auf einem Offline-Rechner können archivierte Daten eingelesen und den Verkehrsmodellen wieder zugeführt werden (siehe Figur 11). Dabei unterscheidet sich die Verarbeitung in den Verkehrsmodellen nicht von der Verarbeitung im online-Fall.

Der zu simulierende Zeitbereich wird über ein Modul zur Ablaufsteuerung ausgewählt. Die Bedienung der Offlinesimulation wird auf Shell-Ebene gesteuert.

### Die Gestaltung der Bedienoberflächen :

Ein X-Window System ist ein grafisches standardisiertes Fenstersystem und damit ein internationaler Defacto-Standard für UNIX-Systeme. Es ist ein rechner- und betriebssystemunabhängiges Window-System mit grafischer Benutzeroberfläche, die das gleichzeitige Arbeiten mit mehreren Prozessen ermöglicht. Es ist farbgrafikfähig, arbeitet objektorientiert und mausunterstützt.

Durch das verwendete Client/Server Konzept können Anwendungen auf anderen UNIX-Rechnern ausgeführt werden, während die Datenein- und ausgabe für diese Prozesse am lokalen Arbeitsplatz erfolgt. Die Benutzer kommunizieren über Fenster mit dem Betriebssystem und den Anwendungen.

Die Oberfläche teilt sich in eine Menüleiste, zwei Interaktionsbereiche und eine Meldezeile auf. Über die Menüleiste kann der Bediener die einzelnen grafischen Darstellungen anwählen, Detailinformationen abrufen, Meldungen anzeigen etc. In einem Interaktionsbereich werden die Ergebnisse jeweils eines Verfahrens grafisch dargestellt. In der Meldezeile wird die letzte eingehende verkehrstechnische- oder Betriebsmeldung angezeigt.

Die Darstellung in einem Interaktionsbereich erfolgt in Form einer schematischen Übersicht in Figur 12 über das Autobahnnetz im Raum Köln/Bonn. Dabei sind die Autobahnen im Bereich des Testgebiets in Abschnitte unterteilt, die aufgrund der eingehenden Daten stufenweise eingefärbt werden.

Zur besseren Orientierung kann in den Hintergrund der Interaktionsbereiche eine Landkarte eingeblendet werden (Menüpunkt ***Grafik*** **→** ***Karte*****).**

In den Interaktionsbereichen werden die Ergebnisse der verschiedenen Modelle zur Bestimmung der Reisezeitbänder (Reisegeschwindigkeit im Abschnitt) und Dichten online dargestellt. Die Darstellung kann dabei auf Daten der Vollspurerfassung oder der Einspursimulation basieren. Die Anzeige von Simulationsdaten wird durch die Einfärbung der Überschrift des entsprechenden Interaktionsbereichs gekennzeichnet.

Im einzelnen sind folgende Darstellungen anwählbar:
Stufe 1
   - Reisegeschwindigkeitsbänder im Abschnitt aufgrund lokaler Verkehrsdaten (Original)
   - Streckenbezogene Dichte im Abschnitt aufgrund lokaler Verkehrsdaten (Original)
   - Reisegeschwindigkeitsbänder im Abschnitt aufgrund lokaler Verkehrsdaten (Simulation)
   - Streckenbezogene Dichte im Abschnitt aufgrund lokaler Verkehrsdaten (Simulation)
Stufe 2
   - Reisegeschwindigkeitsbänder im Abschnitt aufgrund von Standardverfahren (Original)
   - Streckenbezogene Dichte im Abschnitt aufgrund von Standardverfahren (Original)
   - Reisegeschwindigkeitsbänder im Abschnitt aufgrund von Standardverfahren (Simulation)
   - Streckenbezogene Dichte im Abschnitt aufgrund von Standardverfahren (Simulation)
Stufe 3
   - Reisegeschwindigkeitsbänder im Segment aufgrund von wissenschaftlichen Verfahren (Original)
   - Streckenbezogene Dichte im Segment aufgrund von wissenschaftlichen Verfahren (Original)
   - Reisegeschwindigkeitsbänder im Segment aufgrund von wissenschaftlichen Verfahren (Simulation)
   - Streckenbezogene Dichte im Segment aufgrund von wissenschaftlichen Verfahren (Simulation)

Die Darstellung der Ergebnisse erfolgt dabei durch stufenweise Einfärbung der Streckenabschnitte bzw. Segmente. Hierbei werden folgende Schwellwerte als Voreinstellung verwendet.

| **Stufe** | **Farbcode** | **Dichte [Fz/Km]** | **Geschwindigkeit [Km/h]** |
|---|---|---|---|
| Keine Daten | hellblau | --- | --- |
| Stufe 1 | grün | ≤ 20 | > 120 |
| Stufe 2 | gelb | ≤ 40 | > 100 |
| Stufe 3 | orange | ≤ 60 | > 80 |
| Stufe 4 | rot | ≤ 80 | > 40 |
| Stufe 4 | magenta | > 80 | ≤ 40 |
| Fehler | schwarz | --- | --- |

Über den Menüpunkt ***Grafik*** → Legende... können die aktuell eingestellten Schwellwerte angezeigt werden. Schwellwerte und Farbcodes werden im Applikations-Ressource-File definiert.

In die nachfolgende Tabelle können geänderte Farbcodes und Schwellwerte eingetragen werden.

| **Stufe** | **Farbcode** | **Dichte [Fz/Km]** | **Geschwindigkeit [Km/h]** |
|---|---|---|---|
| Keine Daten | | --- | --- |
| Stufe 1 | | ≤ | > |
| Stufe 2 | | ≤ | > |
| Stufe 3 | | ≤ | > |
| Stufe 4 | | ≤ | > |
| Stufe 4 | | > | ≤ |
| Fehler | | --- | --- |

In die Übersichtsgrafiken werden an den entsprechenden Stellen Symbole zur Anzeige von Verkehrsstörungen eingeblendet. In den Symbolen wird eine Unruhe-/Staukennung (aus Stufe 2) und eine Situationsnummer (aus Stufe 3) angezeigt.
Dabei werden Symbole für Verkehrsstörungen, die aufgrund von Daten aus der Vollspurerfassung resultieren, nur in den Grafiken für die Originaldaten angezeigt. Symbole für Störungen aufgrund von Simulationsdaten werden in den Grafiken für die Online-Simulation eingeblendet. Somit ist ein direkter Vergleich möglich.
Die Symbole sind wie in Figur 13 dargestellt aufgebaut:

Aus Stufe drei können sechs verschiedene Verkehrssituationen gemeldet werden. Diesen sind die folgenden Situationsnummern zugeordnet:

| Situationsnummer | Beschreibung |
|---|---|
| 0 | keine Verkehrsstörung erkannt |
| 1 | verkehrstechnischer Engpaß |
| 2 | baulicher Engpaß |
| 3 | Verdichtung |
| 4 | einwandernder Stau |
| 5 | zugestauter Abschnitt |
| 6 | stockender Verkehr |

Durch Klicken mit der linken Maustaste ohne gleichzeitige Betätigung einer Modifier-Taste (SHIFT, CTRL oder ALT bzw. Ext. Char) an einen beliebigen Punkt innerhalb der Grafik, wird dieser Punkt zum neuen Mittelpunkt.

Die Definition eines Ausschnitts erfolgt durch das sog. "Rubberbanding". Dabei wird mit Hilfe der Maus ein Rechteck um den gewünschten Bildausschnitt aufgezogen. Der definierte Ausschnitt wird anschließend vergrößert dargestellt.

Dazu bewegt man den Mauszeiger an die linke obere Ecke des zu vergrößernden Ausschnitts. Mit gedrückter linker Maustaste bewegt man jetzt den Mauszeiger solange, bis das nun sichtbare Rechteck den zu vergrößernden Bereich umschließt. Nach Los-lassen der Maustaste wird der angewählte Ausschnitt vergrößert auf dem Bildschirm dargestellt.

Durch Betätigen der mittleren Maustaste erscheint an der aktuellen Position des Mauszeigers ein Pop-Up-Menü auf dem Bildschirm. Mit den oberen drei Menüpunkten "größer", "kleiner" und "reset" läßt sich die Darstellung vergrößern, verkleinern bzw. in die Grunddarstellung zurückversetzen. Der Vergrößerungs- bzw. Verkleinerungsfaktor ist der in der Maske ***Grafik*** **/** ***Layout*** eingestellte Zoomfaktor.

Zum Vergrößern oder Verkleinern bewegt man den Mauszeiger an die Stelle im Bild, die zum neuen Mittelpunkt der vergrößerten bzw. verkleinerten Darstellung werden soll. Anschließend betätigt man einmal die mittlere Maustaste. Es erscheint ein Pop-Up-Menü, aus dem die gewünschte Aktion ausgewählt werden kann.

Für die sensitiven Objekte in den Übersichtsdarstellungen können durch Selektion mit der linken oder rechten Maustaste jeweils in Verbindung mit einer Modifier-Taste (SHIFT oder CTRL) Zusatzinformationen abgerufen werden. Eine Kurzinfo zum Objekt erhält man durch Anklicken mit der rechten Maustaste ohne Betätigung eines Modifiers.

Sensitive Objekte sind:
→ Abschnitte (Stufe 1 und 2)
→ Segmente (Stufe 3)
→ ortsbezogene Symbole für Verkehrsstörungen
→ Anschlußstellen

Zur besseren Orientierung kann in den Hintergrund der Interaktionsbereiche eine Landkarte, wie in Figur 14 dargestellt, eingeblendet werden.

Die Ergebnisse der verschiedenen Modelle zur Bestimmung der Reisegeschwindigkeiten und Dichten werden durch Einfärbung der entsprechenden Streckenabschnitte visualisiert. Dabei werden die Eingangsdaten anhand von Schwellwerten in Stufen eingeteilt.
Nach Auswahl dieses Menüpunkts wird eine in Figur 15 dargestellt Maske aufgeblendet, in der die aktuell eingestellten Farbcodes und Schwellwerte angezeigt werden.

Die Farbcodes und Schwellwerte können über eine Ressource-Einstellung geändert werden.
Das Menü ***Meldungen*** enthält folgende Unterpunkte:
→ VT-Meldungen, zur Anzeige der in Figur 16 dargestellten Dialogmaske ***Verkehrstechnische Meldungen***
→ Betriebsmeldungen, zur Anzeige der Dialogmaske ***Betriebsmeldungen***

Beispiele für verkehrstechnische Meldungen:
09.04.1997-16:23:00 K S2:Stau:A3:AS Lohmar->AS Siegburg/Hennef
09.04.1997-16:24:00 G S2:Stau:A3:AS Lohmar->AS Siegburg/Hennef
09.04.1997-16:25:00 S2:Unruhe:A3:AS Lohmar->AS Siegburg/Hennef
09.04.1997-16:26:00 K S3:VT-Engpass:A3:AS Lohmar->AS Siegburg/Hennef
09.04.1997-16:27:00 K S3:Verdichtung:A3:AS Lohmar->AS Siegburg/Hennef
09.04.1997-16:28:00 K S3:Bau-Engpass:A3:AS Lohmar->AS Siegburg/Hennef
09.04.1997-16:29:00 K S3:Einw. Stau:A3:AS Lohmar->AS Siegburg/Hennef
09.04.1997-16:30:00 K S3:Zugest. Abs.:A3:AS Lohmar->AS Siegburg/Hennef
09.04.1997-16:31:00 K S3:Stockung:A3:AS Lohmar->AS Siegburg/Hennef
09.04.1997-16:32:00 G S3:VT-Engpass:A3:AS Lohmar->AS Siegburg/Hennef
09.04.1997-16:33:00 G S3:Verdichtung:A3:AS Lohmar->AS Siegburg/Hennef
09.04.1997-16:34:00 G S3:Bau-Engpass:A3:AS Lohmar->AS Siegburg/Hennef
09.04.1997-16:35:00 G S3:Einw. Stau:A3:AS Lohmar->AS Siegburg/Hennef
09.04.1997-16:36:00 G S3:Zugest. Abs.:A3:AS Lohmar->AS Siegburg/Hennef
09.04.1997-16:37:00 G S3:Stockung:A3:AS Lohmar->AS Siegburg/Hennef

Betriebsmeldungen sind Meldungen über erkannte Gerätestörungen, d.h. Störungen der Außenanlage oder über interne Systemfehler.

Wichtige Meldungen werden dem Operator in einem in Figur 17 dargestellten Message-Dialog zur Quittierung vorgelegt.

Diese Meldungen müssen durch Aktivierung des Buttons ***OK*** bestätigt werden.

## Patentansprüche

1. System zur Ermittlung von auf Straßenstrecken, insbesondere Autobahnen, bezogenen Verkehrsinformationen, mit jeweils wenigstens einer Erfassungseinheit, einer Eingangsdatenkommunikationseinheit, einer Datenverarbeitungseinheit zur Erzeugung von Meldesätzen, einer Meldungsmanagementeinheit zur Aufbereitung von Meldesätzen, einer Ausgangsdatenkommunikationseinheit zur Informationsversendung an Verteiler sowie einer Visualisierungseinheit zur Informationsdarstellung, **dadurch gekennzeichnet, daß** dieses eine Datenflussüberwachungseinheit aufweist und daß zur lokalen Vorverarbeitung der Daten deren Plausibilität anhand von Modellvergleichen überprüfbar ist.

2. System nach Anspruch 1, **dadurch gekennzeichnet, daß** dieses ein Archiv für erfaßte und/oder verarbeitete Informationen aufweist.

3. System nach wenigstens einem der vorhergehenden Ansprüche, **dadurch gekennzeichnet, daß** dieses wenigstens eine Anlagenüberwachungseinheit aufweist.

4. System nach wenigstens einem der vorhergehenden Ansprüche, **dadurch gekennzeichnet, daß** dieses eine Datenverarbeitungsüberwachungseinheit aufweist.

5. System nach wenigstens einem der vorhergehenden Ansprüche, **dadurch gekennzeichnet, daß** dieses eine Zeitkontrolleinheit zur Überwachung von Meldungsfolgen aufweist.

6. System nach wenigstens einem der vorhergehenden Ansprüche, wobei mittels ortsfester Detektoren lokale Erfassungsquerschnitte gebildet, verkehrsbezogene Meßwerte erfaßt, mittels lokaler Rechner vorverarbeitet und auf ein vorgegebenes Datenprotokoll normiert, aggregiert und per drahtloser Übermittlung an eine übergeordnete Datenverarbeitungsanlage übertragbar sind.

7. System nach Anspruch 6, **dadurch gekennzeichnet, daß** ortsfeste Detektoren an Anschlußstellen, Knotenpunkten und dergleichen positioniert sind.

8. System nach einem der vorhergehenden Ansprüche, **dadurch gekennzeichnet, daß** die Anordnungsdichte der ortsfesten Detektoren in Abhängigkeit von Verkehrserwartungsschätzungen bestimmt ist.

9. System nach einem der vorhergehenden Ansprüche, **dadurch gekennzeichnet, daß** aus der Veränderung der Meßwerte Trendfaktoren ermittelbar sind.

10. System nach einem der vorhergehenden Ansprüche, **dadurch gekennzeichnet, daß** aus den ermittelten Daten taktweise Zustandscodes ermittelbar sind.

11. System nach einem der vorhergehenden Ansprüche, **dadurch gekennzeichnet, daß** die Meßwerte fahrspurenbezogen erfaßbar sind.

12. System nach einem der vorhergehenden Ansprüche, **dadurch gekennzeichnet, daß** übergeordnete Datenverarbeitungsanlagen zumindest für zu Gruppen zusammengefaßte benachbarte Erfassungsquerschnitte zugeordnet sind.

13. System nach einem der vorhergehenden Ansprüche, **dadurch gekennzeichnet, daß** als übergeordnete Datenverarbeitungsanlage eine Zentrale für alle Erfassungsquerschnitte eines Netzes oder für mehrere übergeordnete Datenverarbeitungsanlagen zugeordnet ist.

14. System nach einem der vorhergehenden Ansprüche, **dadurch gekennzeichnet, daß** in wenigstens einer übergeordneten Datenverarbeitungsanlage streckenbezogene Verkehrsinformationen durch Verknüpfung der übertragenen Daten benachbarter Erfassungsquerschnitte errechenbar sind.

15. System nach einem der vorhergehenden Ansprüche, **dadurch gekennzeichnet, daß** zentrale Datenauswertungen zur Störfallerkennung durchführbar ist.

16. System nach einem der vorhergehenden Ansprüche, **dadurch gekennzeichnet, daß** die Daten zur Routensuche auswertbar sind.

17. System nach einem der vorhergehenden Ansprüche, **dadurch gekennzeichnet, daß** die Daten zur Ausgabe von Verkehrsleitungsinformationen auswertbar sind.

18. System nach einem der vorhergehenden Ansprüche, **dadurch gekennzeichnet, daß** die Daten zur Abgabe von Verkehrsentwicklungsprognosen auswertbar sind.

19. System nach einem der vorhergehenden Ansprüche, **dadurch gekennzeichnet, daß** die Daten zur Ausgabe von Reisezeitinformationen auswertbar sind.

20. System nach einem der vorhergehenden Ansprüche, **dadurch gekennzeichnet, daß** die Daten zur Ausgabe von Stauinformationen auswertbar sind.

21. System nach einem der vorhergehenden Ansprüche, **dadurch gekennzeichnet, daß** die Visualisierung in Windowtechnik erfolgt.

22. System nach einem der vorhergehenden Ansprüche, **dadurch gekennzeichnet, daß** dieses ein Dialogmaskensystem umfaßt.

## Claims

1. System for acquiring traffic information related to stretches of road, in particular motorways, having in each case at least one detection unit, one input data communications unit, one data processing unit for generating signalling records, a signalling management unit for conditioning signalling records, an output data communications unit for transmitting information to distributors and a display unit for displaying information, **characterized in that** said system has a data flow monitoring unit, and **in that** the plausibility of the data can be checked by means of model comparisons in order to preprocess the data locally.

2. System according to Claim 1, **characterized in that** said system has an archive for detected and/or processed information.

3. System according to at least one of the preceding claims, **characterized in that** said system has at least one equipment monitoring unit.

4. System according to at least one of the preceding claims, **characterized in that** said system has a data processing monitoring unit.

5. System according to at least one of the preceding claims, **characterized in that** said system has a timer unit for monitoring signalling sequences.

6. System according to at least one of the preceding claims, wherein local detection cross sections are formed by means of fixed detectors, traffic-related measured values are detected, preprocessed by means of local computers and standardized to a predefined data protocol, aggregated and can be transmitted to a piece of superordinate data processing equipment by wire-free transfer.

7. System according to Claim 6, **characterized in that** fixed detectors are positioned at connecting points, nodes and the like.

8. System according to one of the preceding claims, **characterized in that** the arrangement density of the fixed detectors is determined as a function of traffic estimations.

9. System according to one of the preceding claims, **characterized in that** trend factors can be acquired from the change in the measured values.

10. System according to one of the preceding claims, **characterized in that** state codes can be acquired on a clocked basis from the data which is acquired.

11. System according to one of the preceding claims, **characterized in that** the measured values can be detected with respect to lanes.

12. System according to one of the preceding claims, **characterized in that** pieces of superordinate data processing equipment are assigned at least for adjacent detection cross sections which are combined to form groups.

13. System according to one of the preceding claims, **characterized in that** a control centre for all the detection cross sections of a network or for a plurality of pieces of superordinate data processing equipment is assigned as a piece of superordinate data processing equipment.

14. System according to one of the preceding claims, **characterized in that** traffic information which is related to a stretch of road can be calculated in at least one piece of superordinate data processing equipment by logically combining the transmitted data from adjacent detection cross sections.

15. System according to one of the preceding claims, **characterized in that** central data evaluations can be carried out in order to detect disruption situations.

16. System according to one of the preceding claims, **characterized in that** the data can be evaluated for route searching.

17. System according to one of the preceding claims, **characterized in that** the data can be evaluated in order to output traffic control information.

18. System according to one of the preceding claims, **characterized in that** the data can be evaluated in order to issue traffic trend forecasts.

19. System according to one of the preceding claims, **characterized in that** the data can be evaluated in order to output travel time information.

20. System according to one of the preceding claims, **characterized in that** the data can be evaluated in order to output traffic congestion information.

21. System according to one of the preceding claims, **characterized in that** the display is implemented using window technology.

22. System according to one of the preceding claims, **characterized in that** said system has a dialogue mask system.

## Revendications

1. Système de détermination d'informations de circulation sur routes, notamment sur autoroutes, avec à chaque fois au moins une unité d'acquisition, une unité de communication de données d'entrée, une unité de traitement de données pour la production d'ensembles de messages, une unité de gestion de messages pour la préparation d'ensembles de messages, une unité de communication de données de sortie pour l'envoi d'informations à des répartiteurs ainsi qu'une unité de visualisation pour la représentation d'informations, **caractérisé par le fait qu'**il comporte une unité de surveillance de flux de données et que, pour le prétraitement local des données, la vraisemblance de celles-ci peut être vérifiée à l'aide de comparaisons avec des modèles.

2. Système selon la revendication 1, **caractérisé par le fait qu'**il comporte des archives pour des informations acquises et/ou traitées.

3. Système selon au moins l'une des revendications précédentes, **caractérisé par le fait qu'**il comporte au moins une unité de surveillance d'installation.

4. Système selon au moins l'une des revendications précédentes, **caractérisé par le fait qu'**il comporte une unité de surveillance de traitement de données.

5. Système selon au moins l'une des revendications précédentes, **caractérisé par le fait qu'**il comporte une unité de contrôle de temps pour la surveillance de successions de messages.

6. Système selon au moins l'une des revendications précédentes, dans lequel des sections d'acquisition locales sont formées au moyen de détecteurs stationnaires et des valeurs mesurées se rapportant à la circulation sont acquises, sont préalablement traitées au moyen d'ordinateurs locaux, sont normalisées selon un protocole de données prédéterminé, sont regroupées et peuvent être transmises par transmission sans fil à une installation de traitement de données de rang supérieur.

7. Système selon la revendication 6, **caractérisé par le fait que** des détecteurs stationnaires sont positionnés à des points d'accès d'autoroutes, à des échangeurs ou autres.

8. Système selon au moins l'une des revendications précédentes, **caractérisé par le fait que** la densité d'installation des détecteurs stationnaires est déterminée en fonction d'estimations de la circulation.

9. Système selon au moins l'une des revendications précédentes, **caractérisé par le fait que** des facteurs de tendance peuvent être déterminés à partir de la variation des valeurs mesurées.

10. Système selon au moins l'une des revendications précédentes, **caractérisé par le fait que** des codes d'état peuvent être déterminés régulièrement à partir des données déterminées.

11. Système selon au moins l'une des revendications précédentes, **caractérisé par le fait que** les valeurs mesurées peuvent être acquises en rapport à la voie de circulation.

12. Système selon au moins l'une des revendications précédentes, **caractérisé par le fait que** des installations de traitement de données de rang supérieur sont associées au moins à des sections d'acquisition voisines et réunies en groupes.

13. Système selon au moins l'une des revendications précédentes, **caractérisé par le fait que**, comme installation de traitement de données de rang supérieur, un central est associé à toutes les sections d'acquisition d'un réseau ou à plusieurs installations de traitement de données de rang supérieur.

14. Système selon au moins l'une des revendications précédentes, **caractérisé par le fait que**, dans au moins une installation de traitement de données de rang supérieur, des informations de circulation se rapportant à un trajet peuvent être calculées en combinant les données transmises de sections d'acquisition voisines.

15. Système selon au moins l'une des revendications précédentes, **caractérisé par le fait que** des évaluations de données centrales peuvent être effectuées pour la détection d'incidents anormaux.

16. Système selon au moins l'une des revendications précédentes, **caractérisé par le fait que** les données peuvent être évaluées pour la recherche d'itinéraire.

17. Système selon au moins l'une des revendications précédentes, **caractérisé par le fait que** les données peuvent être évaluées pour la délivrance d'informations de gestion de la circulation.

18. Système selon au moins l'une des revendications précédentes, **caractérisé par le fait que** les données peuvent être évaluées pour la délivrance de pronostics d'évolution de la circulation.

19. Système selon au moins l'une des revendications précédentes, **caractérisé par le fait que** les données peuvent être évaluées pour la délivrance d'informations de temps de parcours.

20. Système selon au moins l'une des revendications précédentes, **caractérisé par le fait que** les données peuvent être évaluées pour la délivrance d'informations sur des embouteillages.

21. Système selon au moins l'une des revendications précédentes, **caractérisé par le fait que** la visualisation s'effectue avec une technique Windows.

22. Système selon au moins l'une des revendications précédentes, **caractérisé par le fait qu'**il comporte un système de masque de dialogue.
